# FASCICULE DE BREVET EUROPEEN

(11) **EP 3 041 377 B1**
(45) Date de publication et mention de la délivrance du brevet: **09.08.2017**
(21) Numéro de dépôt: 14786990.3
(22) Date de dépôt: 01.09.2014
(51) Int. Cl.: A41C 3/00

(54) **SOUTIEN-GORGE À BONNETS À ADAPTATION MORPHOLOGIQUE**
BÜSTENHALTER MIT FORMANPASSENDEN KÖRBCHEN
BRA WITH MORPHOLOGICALLY ADAPTIVE CUPS

(30) Priorité: 02.09.2013 FR 1358387
(43) Date de publication de la demande: 13.07.2016
(73) Titulaire: Hanes Operations Europe SAS, 92500 Rueil-Malmaison (FR)
(72) Inventeur: TURLAN-VAN DER HOEVEN, Manon, F-71710 Marmagne (FR)
(74) Mandataire: Conroy, John
(86) Numéro de dépôt international: PCT/FR2014/052151
(87) Numéro de publication internationale: WO 2015/028762

(56) Documents cités:
- EP-A2- 1 747 731
- DE-U1-202004 008 986
- JP-A- 2007 167 096
- JP-A- 2009 179 891
- US-A1- 2006 252 342
- US-B1- 6 299 505

## Description

L'invention concerne le domaine des articles textiles et plus particulièrement celui des soutiens-gorge.

Un soutien-gorge comprend classiquement deux bonnets destinés à loger les seins d'une utilisatrice, reliés entre eux par une partie intermédiaire. Un dos est fixé à un bord latéral d'un bonnet respectif et comprend des moyens de fixation à l'autre dos afin que le soutien-gorge soit maintenu en place sur l'utilisatrice. En outre, une bretelle de soutien joint le bord supérieur d'un bonnet respectif au dos s'étendant depuis le bord latéral de ce bonnet.

Il est connu des soutiens-gorge de ce type munis de bonnets présentant chacun une coque souple conformée de manière à présenter une forme concave sensiblement hémisphérique destinée à envelopper les seins de l'utilisatrice. Cependant, les seins de l'utilisatrice peuvent présenter une morphologie sensiblement différente, ce qui fait qu'aucun soutien-gorge n'est en réalité parfaitement adapté à la morphologie des deux seins. De plus, la morphologie ou le volume de la poitrine d'une utilisatrice peut varier sensiblement dans le temps. Le soutien-gorge peut alors se révéler provisoirement inconfortable pour son utilisatrice.

Le document US2006/252342 A1 divulgue un élément de soutien-gorge adhésif comprenant un élément respirant permettant d'être utilisé comme un bonnet de soutien-gorge et ayant une pluralité d'ouvertures sur une zone prédéterminée de l'élément respirant pour procurer une bonne aération, dans lequel les ouvertures sont des fentes.

Le document JP2007/167096 A divulgue un élément de feuille avec flexibilité et perméabilité à l'air pour améliorer la forme en joignant étroitement l'élément de feuille à un mamelon ou à un sein, ou une bosse ou une cheville.

Le document US 6, 299, 505 B1 divulgue un coussinet amélioré pour les soutiens-gorge comprenant un coussinet qui est formé à partir d'une résine en mousse et qui est munie d'une pluralité d'éléments de fente.

Le document JP 2009 17891 A divulgue un soutien-gorge à bonnets en mousse de polyuréthane souple avec des fentes qui sont étendues longitudinalement et ouvertes lorsque le soutien-gorge est porté sur le corps de manière à améliorer la perméabilité à l'air et pour permettre l'ajustement de la capacité d'étirement

Le document DE 20 2004 008986 U1 divulgue un produit présentant une couche stratifiée munie de nombreux évidements courts (1, 2) qui sont répartis sur une surface de la couche stratifiée pour augmenter la flexibilité de la couche laminaire. Les évidements sont espacés l'un de l'autre pour assurer la cohésion de la couche laminaire. Les évidements étendent sur une partie seulement de l'épaisseur de la couche laminaire et sont disposées dans deux directions différentes.

Le document EP 1 747 731 A2 divulgue un vêtement de sport, caractérisé en ce qu'il est constitué principalement d'un laminé textile extensible (51)/film élastique (52).Vêtement de sport selon la revendication 1, caractérisé en ce que le film élastique (52) est un film PU, PVC, silicone. Vêtement de sport selon l'une des revendications 1 à 3, caractérisé en ce que le film (52) est prédécoupé avant laminage de façon à constituer des zones d'aération sur le tissu.

La présente invention a pour but de proposer un soutien-gorge exempt des inconvénients précédemment évoqués. En particulier, le but de la présente invention est de proposer un soutien-gorge qui puisse s'adapter parfaitement à la morphologie de la poitrine et qui puisse aussi assurer un bon maintien de la poitrine, sans exercer de pression excessive sur celle-ci.

La présente invention est définie dans les revendications. L'invention porte sur un soutien-gorge comprenant deux bonnets reliés entre eux destinés à loger les seins d'une utilisatrice et reliés par leur bord latéral respectif à une partie de dos et par leur bord supérieur respectif à une bretelle joignant la partie de dos correspondante, caractérisé en ce que chaque bonnet est constitué d'une pièce en matière textile extensible se présentant sous la
forme d'une feuille sensiblement plane lorsque le soutien-gorge est non porté, une majeure partie de la surface de la feuille étant découpée suivant une pluralité d'entailles de longueur limitée disposées tout autour d'une partie intérieure de la feuille, de sorte à former une structure déformable réversiblement propre à être déployée vers l'avant dans une
direction essentiellement transversale au plan de la feuille sous l'effet du poids des seins lorsque le soutien-gorge est porté, procurant une mise en volume de ladite feuille conformée à la forme des seins et propre à maintenir les seins.

La présente invention est donc basée sur la mise en volume d'un bonnet plat à l'état non porté du soutien-gorge, qui est apte à se déformer sous l'effet du poids des seins essentiellement dans une seule direction vers l'avant de la poitrine grâce à la présence de découpes appropriées faites dans la feuille en matière textile constituant le bonnet. Ce faisant, l'invention détourne une technique de découpe et de mise en volume du papier, connue sous le nom de « Kirigami », pour l'adapter de façon surprenante et particulièrement avantageuse au domaine textile et en particulier à celui des soutiens-gorge. En effet, grâce à un agencement approprié des entailles faites à plat dans la feuille de matière textile constituant les bonnets, ces derniers, qui se présentent sous une forme sensiblement plane lorsque le soutien-gorge est non porté, « s'ouvrent » sous l'effet du poids des seins lorsque le soutien-gorge est porté dans une direction privilégiée et unique pointant vers l'avant de la poitrine en enveloppant les seins, de sorte que le soutien-gorge s'applique plus harmonieusement et plus confortablement au buste de l'utilisatrice avec un parfait ajustement à la morphologie des seins de l'utilisatrice, qui permet d'offrir un maintien sans contrainte excessive à la poitrine.

En outre, la structure de maintien des seins ainsi ajourée permet de conserver une grande respirabilité de la peau, ce qui accroît encore le confort au porter. Au surplus, grâce à cette constitution permettant d'avoir des bonnets à plat à l'état non porté du soutien-gorge selon l'invention, ce dernier est rendu très peu volumineux, notamment en regard des soutiens-gorge présentant des bonnets moulés à chaud présentant classiquement une forme concave sensiblement et partiellement hémisphérique. Enfin, en plus de sa fonction technique de maintien des seins, la structure ajourée des bonnets une fois déployée à l'état porté du soutien-gorge, permet de procurer un effet esthétique remarquable, qui peut varier en fonction de la forme et de l'orientation choisies des entailles.

Avantageusement, les entailles sont disposées périodiquement dans le plan de feuille.

Selon un mode de réalisation, au moins une partie des entailles peut être disposée selon un réseau de lignes courbes, constitué par deux ensembles symétriques de lignes s'étendant respectivement de chaque côté d'un axe longitudinal d'un bonnet respectif.

Avantageusement, la feuille peut comprendre une succession d'entailles disposées selon une pluralité de lignes circulaires concentriques s'étendant au moins dans la partie inférieure d'un bonnet respectif.

Avantageusement, la feuille comprend des entailles s'étendant sensiblement verticalement au moins à proximité du bord supérieur d'un bonnet respectif.

De préférence, les entailles sont de forme rectiligne ou sensiblement curviligne.

Avantageusement, les entailles présentent une longueur maximale comprise entre 10 et 20 millimètres.

Avantageusement, les entailles sont espacées d'au moins 1 millimètre entre elles, préférentiellement de 1 à 5 millimètres.

Selon un mode de réalisation, la feuille peut présenter des découpes supplémentaires effectuées suivant un motif d'ornementation et avantageusement disposées dans la partie supérieure d'un bonnet respectif et/ou dans la partie intérieure.

De préférence, la pièce en matière textile est réalisé en tricot monocouche ou multicouche à base de polyamide et d'élasthanne, présentant avantageusement un allongement à 15 Newtons compris entre 10% et 80%, au moins dans un sens et à haute nervosité.

De préférence, le tricot présente un poids compris entre 250 et 400 g.m².

Selon un mode de réalisation, chaque bonnet est doublé avec une fine doublure élastique tricotée fixée périphériquement au bonnet.

Avantageusement, la doublure est réalisée dans une maille légère de l'ordre de 60 g.m², présentant un allongement à 15 Newtons au moins égal à 130% en longueur et/ou en largeur, et égal ou supérieur à 240% au moins dans un sens.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 est une vue schématique illustrant un exemple de soutien-gorge conforme à l'invention à l'état non porté;
- les Figure 2 à 4 représentent des exemples de feuilles de matière textile destinées à former les bonnets du soutien-gorge selon l'invention avec différentes variantes de réalisation des entailles ;
- la figure 5 représente un exemple de soutien-gorge conforme à l'invention à l'état porté.

La figure 1 illustre un exemple de soutien-gorge 1 selon l'invention. Ce soutien-gorge présente deux bonnets 2 destinés à loger les seins d'une utilisatrice et sont reliés entre eux par leur côté intérieur par une partie centrale intermédiaire 3. Chaque bonnet 2 se présente sous la forme d'une feuille 21 en matière textile sensiblement plane lorsque le soutien-gorge est non porté. Chaque bonnet 2 peut en outre être avantageusement fixé dans sa partie basse à une armature rigide 24, étant entendu que l'invention peut également s'appliquer à des soutiens-gorge sans armatures, dit « souples », ou encore de type brassière. Dans l'exemple illustré, l'armature 24 s'étend le long d'un bord inférieur jusqu'à un bord latéral 25 d'un bonnet respectif. Une partie de dos 4 est fixé au bord latéral 25 d'un bonnet 2 respectif, et présente des moyens de fixation (non représentés) à l'autre partie de dos. Une bretelle 5 joint le bord supérieur 26 d'un bonnet 2 à la partie de dos 4 correspondante.

Comme illustré schématiquement à la figure 1, chaque feuille 21 en matière textile, qui peut être une feuille monocouche ou multicouche (complexe de plusieurs matières assemblées par thermocollage par exemple), comporte, dans le plan de la feuille, sur une majeure partie de sa surface, une pluralité d'entailles 22, ou fentes, sensiblement linéaires, traversant toute l'épaisseur de la feuille 21 et disposées tout autour d'une partie intérieure 23 de la feuille 21 exempte d'entailles, préférentiellement de forme discoïdale (surface circulaire) ou ellipsoïdale (surface ovale). La partie intérieure 23 exempte d'entailles 22 constitue de préférence une partie sensiblement centrale de la feuille constituant le bonnet, pouvant être avantageusement décentrée vers le côté intérieur du bonnet (vers la partie centrale du soutien-gorge), de manière à obtenir un effet de rapprochement des seins. Par ailleurs, la surface occupée par la partie intérieure 23 exempte d'entailles 22 dépend de la dimension choisie des entailles 22. Ainsi, plus les entailles sont petites, plus la surface occupée par la partie intérieure 23 est grande.

Les entailles 22, grâce à leur forme, dimension et orientation appropriée dans le plan de la feuille, sont destinées à permettre une extension de la feuille 21 dans une direction essentiellement transversale au plan de la feuille, soit dans une direction pointant vers l'avant de la poitrine, en conservant une certaine rigidité de la feuille dans des directions transversales à la poitrine, sous l'effet du poids des seins lorsque le soutien-gorge est porté. Dit autrement, la feuille 21 ainsi ajourée grâce aux entailles 22 constitue une structure de maintien déformable réversiblement propre à être déployée vers l'avant permettant d'assurer une mise en volume sensiblement hémisphérique d'un bonnet respectif du soutien-gorge dans la direction pointant vers l'avant de la poitrine sous l'effet du poids des seins lorsque le soutien-gorge est porté, et propre à pouvoir être repliée pour retrouver une configuration sensiblement plane lorsque le soutien-gorge n'est pas porté.

La forme de la feuille dépend de la forme et de la taille du soutien-gorge pour lequel elle est prévue, mais elle est préférentiellement de forme allongée sensiblement elliptique et plus particulièrement en forme de larme, avec un grand axe s'étendant entre le bord supérieur du bonnet et le bord inférieur d'un bonnet respectif, par exemple compris entre 100 mm et 160 mm, et un petit axe s'étendant entre les bords latéraux d'un bonnet respectif, par exemple compris entre 50 mm et 130 mm.

Les entailles 22 présentent de préférence une longueur maximale comprise entre environ 10 mm et 20 mm, préférentiellement environ 15 mm, et sont disposées périodiquement dans le plan de la feuille 21, de préférence en suivant un réseau de lignes s'étendant tout autour de la partie intérieure 23 de la feuille 21. De manière générale, les entailles 22 soient espacées entre elles dans toutes les directions du plan de la feuille d'au moins 1 millimètres, préférentiellement de 1 mm à 5 mm, avantageusement 3 mm.

Au-delà de la forme et de la disposition des entailles 22 dans le plan de la feuille 21, la matière textile de la feuille influence également fortement l'ouverture et la mise en volume de cette dernière sous l'effet du poids des seins lorsque le soutien-gorge est porté. Avantageusement, la feuille 21 de matière textile est réalisée en tricot monocouche ou multicouche (plusieurs tricots assemblés en complexe par thermocollage par exemple), à base de polyamide et d'élasthanne (de préférence environ 40% en poids d'élasthanne par rapport au poids total du tricot). Il présente avantageusement un allongement à 15 Newtons compris entre 10% et 80%, au moins dans un sens. Le poids spécifique du tricot est avantageusement compris entre 250 et 400 g/m². Par ailleurs, il présente avantageusement une très haute nervosité, indiquée par des caractéristiques en termes de force aller à 30 % d'allongement comprises préférentiellement entre 700 et 900cN. De ce fait, la matière accompagne parfaitement la morphologie des seins et favorise le retour de la feuille 21 dans une configuration sensiblement plane lorsque le soutien-gorge n'est pas porté.

On va maintenant décrire différentes variantes de disposition des entailles 22 selon différents motifs dans le plan de la feuille 21 prise à plat, permettant d'obtenir une extension de la feuille 21 dans une direction pointant vers l'avant de la poitrine pour une mise en volume de la feuille 21 sous une forme sensiblement hémisphérique apte à maintenir le sein, lorsque le soutien-gorge est porté.

Dans le mode particulier de réalisation illustré à la figure 2, la plus grande partie des entailles 22 est disposée dans le plan de la feuille 21 selon un réseau de lignes courbes, préférentiellement équidistantes et parallèles les unes par rapport aux autres, constitué par deux ensembles symétriques de lignes s'étendant respectivement de chaque côté d'un axe longitudinal X passant par la partie intérieure 23 sensiblement centrale de la feuille 21.

Dans la partie médiane inférieure de la feuille 21 de matière textile constituant un bonnet respectif 2, la pluralité d'entailles 22 successives disposées en ligne forment avantageusement une pluralité de lignes circulaires concentriques s'étendant depuis les bords du bonnet 2 en se rapprochant de la partie intérieure 23 sensiblement centrale de la feuille 21.

En outre, la feuille 21 comprend avantageusement des entailles 22 verticales en partie haute d'un bonnet respectif 2, au moins à proximité du bord supérieur 26 du bonnet et pouvant être alignées verticalement sous forme de plusieurs lignes verticales s'étendant depuis la partie intérieure 23 sensiblement centrale vers le bord supérieure 26 du bonnet. Cette disposition verticale des entailles en partie haute d'un bonnet respectif 2 est préférable pour permettre au bonnet de rester sensiblement plat dans cette partie haute après extension lorsque le soutien-gorge est porté.

Ce mode de réalisation particulier des bonnets est illustré dans l'état porté du soutien-gorge 1, en référence à la figure 5. Lorsque le soutien-gorge 1 est porté par une utilisatrice, les entailles 22 s'ouvrent sous l'effet du poids des seins, permettant à la feuille 21 de se déployer vers l'avant dans une direction essentiellement transversale au plan de la feuille 21, en épousant la forme des seins et la matière textile entre les entailles 22 ainsi ouvertes s'étend en formant un réseau de lignes croisées 220 constituées par la matière entre les entailles 22, propre à maintenir les seins, s'étendant depuis les bords du bonnet vers la zone centrale 23 projetée en avant sous l'effet du poids des seins.

Selon la variante de la figure 3, dans la partie médiane supérieure de la feuille 21, les entailles 22 constituent deux ensembles de lignes obliques disposées selon des directions distinctes et symétriques dans le plan de la feuille 21 par rapport à l'axe X, s'étendant radialement depuis la partie intérieure 23 sensiblement centrale vers les bords d'un bonnet respectif 2. Il s'avère que cette disposition des entailles 22 dans la partie médiane supérieure de la feuille 21 permet de procurer une configuration de déformation des bonnets 2 particulièrement adaptée pour les côtés du soutien-gorge, c'est-à-dire du côté de la bordure latérale 25 des bonnets, tandis que la disposition des entailles 22 dans la partie médiane supérieure de la feuille 21 telle que décrite en référence à la figure 2 est quant à elle particulièrement adaptée pour le centre du soutien-gorge, c'est-à-dire du côté intérieur des bonnets.

Aussi, la variante de la figure 4 illustre une combinaison des deux modes de réalisation précédents, en ce qui concerne la disposition des entailles 22 dans la partie médiane supérieure de la feuille 21, qui reprend celle de la figure 3 du côté de la bordure latérale 25 d'un bonnet respectif 2 et celle de la figure 2 du côté intérieur du bonnet 2.

Quel que soit le mode de réalisation, il convient cependant de disposer des entailles verticales en partie haute d'un bonnet respectif 2, comme expliqué en référence à la figure 2. La forme des entailles est préférentiellement sensiblement curviligne, s'agissant des entailles disposées le long des lignes courbes, et rectiligne s'agissant des entailles verticales ou de celles disposées le long des lignes obliques. En outre, des découpes supplémentaires effectuées suivant un motif d'ornementation peuvent avantageusement être disposées en partie haute du bonnet et/ou dans la partie intérieure 23 sensiblement centrale, dans la mesure où, ainsi disposées, de telles découpes ne s'ouvrent pas beaucoup lorsque le soutien-gorge est porté.

Selon un mode de réalisation, chaque bonnet 2 peut être doublé avec une fine doublure élastique tricotée (non représentée), prévue pour s'appliquer préférentiellement sur toute la face externe d'un bonnet respectif 2, de préférence en étant fixée périphériquement à la face externe d'un bonnet respectif 2. En variante, le bonnet peut être doublé avec la fine doublure élastique du côté de sa face interne. Selon un exemple de réalisation, une telle doublure peut être réalisée en matière simple, préférentiellement dans une maille légère de l'ordre de 60 g.m², et présente un allongement à 15 Newtons au moins égal à 130% (compris entre 180% et 360% et au-delà) en longueur et/ou en largeur, et égal ou supérieur à 240% au moins dans un des deux sens. Elle présente en outre une grande nervosité lui permettant avantageusement de ne pas « pocher » après extension.

## Revendications

1. Soutien-gorge (1) comprenant deux bonnets (2) reliés entre eux destinés à loger les seins d'une utilisatrice et reliés par leur bord latéral respectif (25) à une partie de dos (4) et par leur bord supérieur respectif (26) à une bretelle (5) joignant la partie de dos correspondante, **caractérisé en ce que** chaque bonnet (2) est constitué d'une pièce en matière textile extensible se présentant sous la forme d'une feuille (21) sensiblement plane lorsque le soutien-gorge est non porté, une majeure partie de la surface de la feuille (21) étant découpée suivant une pluralité d'entailles (22) de longueur limitée disposées tout autour d'une partie intérieure (23) de la feuille (21), de sorte à former une structure déformable réversiblement propre à être déployée vers l'avant dans une direction essentiellement transversale au plan de la feuille (21) sous l'effet du poids des seins lorsque le soutien-gorge est porté, procurant une mise en volume de ladite feuille (21) conformée à la forme des seins et propre à maintenir les seins, **caractérisé en ce que** la pièce en matière textile est réalisée en tricot monocouche ou multicouche à base de polyamide et d'élasthanne, présentant un allongement à 15 Newtons compris entre 10% et 80%, au moins dans un sens et à haute nervosité.

2. Soutien-gorge selon la revendication 1, **caractérisé en ce que** les entailles (22) sont disposées périodiquement dans le plan de feuille.

3. Soutien-gorge selon l'une quelconque des revendications 1 ou 2, **caractérisé en ce que** au moins une partie des entailles (22) est disposée selon un réseau de lignes courbes, constitué par deux ensembles symétriques de lignes s'étendant respectivement de chaque côté d'un axe longitudinal (X) d'un bonnet respectif.

4. Soutien-gorge selon l'une quelconque des revendications 1 à 3, **caractérisé en ce que** la feuille (21) comprend une succession d'entailles (22) disposées selon une pluralité de lignes circulaires concentriques s'étendant au moins dans la partie inférieure d'un bonnet respectif (2).

5. Soutien-gorge selon l'une quelconque des revendications précédentes, **caractérisé en ce que** la feuille (21) comprend des entailles (22) s'étendant sensiblement verticalement au moins à proximité du bord supérieur (26) d'un bonnet respectif (2).

6. Soutien-gorge selon l'une quelconque des revendications précédentes, **caractérisé en ce que** les entailles (22) sont de forme rectiligne ou sensiblement curviligne.

7. Soutien-gorge selon l'une quelconque des revendications précédentes, **caractérisé en ce que** les entailles (22) présentent une longueur maximale comprise entre 10 et 20 millimètres.

8. Soutien-gorge selon l'une quelconque des revendications précédentes, **caractérisé en ce que** les entailles (22) sont espacées d'au moins 1 millimètres entre elles, préférentiellement de 1 à 5 millimètres.

9. Soutien-gorge selon l'une quelconque des revendications précédentes, **caractérisé en ce que** la feuille (21) présente des découpes supplémentaires effectuées suivant un motif d'ornementation et disposées dans la partie supérieure d'un bonnet respectif et/ou dans la partie intérieure (23).

10. Soutien-gorge selon la revendication 1, **caractérisé en ce que** le tricot présente un poids compris entre 250 et 400 g.m².

11. Soutien-gorge selon l'une quelconque des revendications précédentes, **caractérisé en ce que** chaque bonnet (2) est doublé avec une fine doublure élastique tricotée fixée périphériquement au bonnet (2).

12. Soutien-gorge selon la revendication 11, **caractérisé en ce que** la doublure est réalisée dans une maille légère de l'ordre de 60 g.m², présentant un allongement à 15 Newtons au moins égal à 130% en longueur et/ou en largeur, et égal ou supérieur à 240% au moins dans un sens.

## Patentansprüche

1. Büstenhalter (1), umfassend zwei miteinander verbundene Körbchen (2), die zur Aufnahme der Brüste einer Benutzerin bestimmt und an ihrem jeweiligen Seitenrand (25) mit einem Rückenteil (4) und an ihrem jeweiligen oberen Rand (26) mit einem Träger (5) verbunden sind, der mit dem entsprechenden Rückenteil verbunden ist, **dadurch gekennzeichnet, dass** jedes Körbchen (2) aus einem dehnbaren Textilstück besteht, das die Form eines im Wesentlichen planaren Flächengebildes (21) hat, wenn der Büstenhalter nicht getragen wird, wobei ein Hauptteil der Oberfläche des Flächengebildes (21) mit einer Vielzahl von Kerben (22) mit begrenzter Länge eingeschnitten ist, die um einen inneren Teil (23) des Flächengebildes (21) angeordnet sind, so dass eine umkehrbar verformbare Struktur gebildet wird, die geeignet ist, beim Tragen des Büstenhalters unter der Wirkung des Gewichts der Brüste nach vorne in einer im Wesentlichen quer zur Ebene des Flächengebildes (21) verlaufenden Richtung ausgebreitet zu werden, wodurch dafür gesorgt wird, dass das Flächengebilde (21) ein Volumen annimmt, so dass es an die Form der Brüste angepasst ist und sie halten kann, **dadurch gekennzeichnet, dass** das Textilstück aus einem einlagigen oder mehrlagigen Gewirke auf der Grundlage von Polyamid und Elastan ausgeführt ist, das eine Dehnung bei 15 Newton zwischen 10% und 80% mindestens in einer Richtung und mit hoher Dynamik aufweist.

2. Büstenhalter nach Anspruch 1, **dadurch gekennzeichnet, dass** die Kerben (22) periodisch in der Flächengebildeebene angeordnet sind.

3. Büstenhalter nach einem der Ansprüche 1 oder 2, **dadurch gekennzeichnet, dass** mindestens ein Teil der Kerben (22) gemäß einem Netz von gekrümmten Linien angeordnet ist, das aus zwei symmetrischen Anordnungen von Linien besteht, die sich jeweils an jeder Seite einer Längsachse (X) eines jeweiligen Körbchens erstrecken.

4. Büstenhalter nach einem der Ansprüche 1 bis 3, **dadurch gekennzeichnet, dass** das Flächengebilde (21) eine Abfolge von Kerben (22) umfasst, die entlang einer Vielzahl von konzentrischen kreisförmigen Linien angeordnet sind, die sich mindestens im unteren Teil eines jeweiligen Körbchens (2) erstrecken.

5. Büstenhalter nach einem der vorhergehenden Ansprüche, **dadurch gekennzeichnet, dass** das Flächengebilde (21) Kerben (22) umfasst, die sich im Wesentlichen vertikal mindestens in der Nähe des oberen Rands (26) eines jeweiligen Körbchens (2) erstrecken.

6. Büstenhalter nach einem der vorhergehenden Ansprüche, **dadurch gekennzeichnet, dass** die Kerben (22) eine geradlinige oder im Wesentlichen krummlinige Form haben.

7. Büstenhalter nach einem der vorhergehenden Ansprüche, **dadurch gekennzeichnet, dass** die Kerben (22) eine maximale Länge zwischen 10 und 20 Millimetern haben.

8. Büstenhalter nach einem der vorhergehenden Ansprüche, **dadurch gekennzeichnet, dass** die Kerben (22) mindestens 1 Millimeter, vorzugsweise zwischen 1 und 5 Millimetern voneinander beabstandet sind.

9. Büstenhalter nach einem der vorhergehenden Ansprüche, **dadurch gekennzeichnet, dass** das Flächengebilde (21) zusätzliche Einschnitte aufweist, die gemäß einem Verzierungsmuster ausgeführt und im oberen Teil eines jeweiligen Körbchens und/oder im inneren Teil (23) angeordnet sind.

10. Büstenhalter nach Anspruch 1, **dadurch gekennzeichnet, dass** das Gewirke ein Gewicht zwischen 250 und 400 g.m² aufweist.

11. Büstenhalter nach einem der vorhergehenden Ansprüche, **dadurch gekennzeichnet, dass** jedes Körbchen (2) mit einem dünnen elastischen gewirkten Futter gefüttert ist, das umfangsmäßig am Körbchen (2) befestigt ist.

12. Büstenhalter nach Anspruch 11, **dadurch gekennzeichnet, dass** das Futter aus einem leichten Netz von ungefähr 60 g.m² mit einer Dehnung bei 15 Newton von mindestens gleich 130% in der Länge und/oder in der Breite und gleich oder größer als 240% mindestens in einer Richtung ausgeführt ist.

## Claims

1. Bra (1) comprising two cups (2) joined together and intended to accommodate the breasts of a user and connected by their respective lateral edge (25) to a back part (4) and by their respective upper edge (26) to a strap (5) connecting to the corresponding back part, **characterized in that** each cup (2) is made from a piece of stretch textile material in the form of a substantially flat sheet (21) when the bra is not being worn, a major proportion of the surface area of the sheet (21) being cut with a plurality of incisions (22) of limited length arranged all around an interior part (23) of the sheet (21), so as to form a reversibly deformable structure capable of deploying forward in a direction essentially transverse to the plane of the sheet (21) under the effect of the weight of the breasts when the bra is being worn, thus giving volume to said sheet (21) conformed to the shape of the breasts and capable of supporting the breasts, **characterized in that** the piece of textile material is made of a monolayer or multilayer knit based on polyamide and elastane, having elongation at 15 newtons of between 10% and 80%, at least in one direction, and having a high degree of liveliness.

2. Bra according to Claim 1, **characterized in that** the incisions (22) are arranged periodically in the plane of the sheet.

3. Bra according to either of Claims 1 and 2, **characterized in that** at least some of the incisions (22) are arranged in a network of curved lines made up of two symmetrical sets of lines extending respectively on each side of a longitudinal axis (X) of a respective cup.

4. Bra according to any one of Claims 1 to 3, **characterized in that** the sheet (21) comprises a succession of incisions (22) made in a plurality of concentric circular lines extending at least in the lower part of a respective cup (2).

5. Bra according to any one of the preceding claims, **characterized in that** the sheet (21) comprises incisions (22) extending substantially vertically at least near the upper edge (26) of a respective cup (2).

6. Bra according to any one of the preceding claims, **characterized in that** the incisions (22) are rectilinear or substantially curvilinear in shape.

7. Bra according to any one of the preceding claims, **characterized in that** the incisions (22) have a maximum length comprised between 10 and 20 millimetres.

8. Bra according to any one of the preceding claims, **characterized in that** the incisions (22) are spaced at least 1 millimetre, preferably 1 to 5 millimetres, apart.

9. Bra according to any one of the preceding claims, **characterized in that** the sheet (21) has additional cutouts made in a decorative pattern and arranged in the upper part of a respective cup and/or in the interior part (23).

10. Bra according to Claim 1, **characterized in that** the knit has a weight of between 250 and 400 g.m².

11. Bra according to any one of the preceding claims, **characterized in that** each cup (2) is lined with a fine knitted elastic lining fixed peripherally to the cup (2).

12. Bra according to Claim 11, **characterized in that** the lining is made from a light mesh of the order of 60 g.m², having an elongation at 15 newtons at least equal to 130% lengthwise and/or widthwise and equal to or greater than 240% at least in one direction.
